# EUROPÄISCHE PATENTSCHRIFT

(11) **EP 1 658 912 B1**
(45) Veröffentlichungstag und Bekanntmachung des Hinweises auf die Patenterteilung: **12.10.2011**
(21) Anmeldenummer: 05024816.0
(22) Anmeldetag: 14.11.2005
(51) Int. Cl.: B21D 53/28

(54) **Verfahren zur Herstellung eines Metallteils eines Kunststoff-Metall-Verbundteiles und ein nach dem Verfahren hergestelltes Metallteil**
Method for making the metal part of a plastic-metal composite part and metal part produced by using the method
Méthode de production de la pièce métallique d'une pièce composite en plastique-métal et pièce métallique produit en appliquant cette méthode

(30) Priorität: 19.11.2004 DE 102004056032; 15.02.2005 DE 102005006673
(43) Veröffentlichungstag der Anmeldung: 24.05.2006
(73) Patentinhaber: REMPEL Stanztechnik GmbH & Co. KG, 58815 Plettenberg (DE)
(72) Erfinder: Giersdorf, Klaus, 58840 Plettenberg (DE)
(74) Vertreter: Valentin, Ekkehard

(56) Entgegenhaltungen:
- EP-A- 0 639 415
- EP-A- 1 207 095
- DE-A1- 4 115 366
- JP-A- 55 147 443
- JP-A- 57 058 941
- JP-A- 57 068 238

## Beschreibung

Die Erfindung betrifft ein Verfahren zur Herstellung eines Metallteils, wobei das Metallteil an seinem Außenumfang mit einem Kunststoffteil, insbesondere mit einem Zahnrad aus Kunststoff, Nylon oder dergleichen versehen wird sowie ein nach dem Verfahren hergestelltes Metallteil.

Derartige Zahnräder aus Kunststoff, Nylon usw. mit einem Metallteil werden in großen Stückzahlen bei der Herstellung von Pkw, Lkw usw. verwendet. Einsatzgebiete sind u.a. die Lenkhilfen in solchen Fahrzeugen. Hierzu wird das Metallteil mit einem Lager, beispielsweise Wälzlager, bestückt.

Nach dem Stand der Technik werden die Metallteile der oben beschriebenen Zahnräder spanend hergestellt. Bekannt sind folgende Herstellungsverfahren:
Verfahren 1:
   - Ein Rundstahl wird auf einer Länge von ca. 3m mit einer Rändelung versehen.
   - Der Rundstahl wird in Scheiben vorbestimmter Dicke gesägt.
   - Die Scheiben werden am Außendurchmesser induktiv erwärmt.
   - Ein Nylonrohling, ein Kunststoffrohling oder dergleichen wird auf dem Umfang der Scheibe aufgepresst und verbindet sich durch einen Aufschrumpfprozess über die Rändelung unverrutschbar mit der Scheibe.
   - Anschließend wird das Rohteil, bestehend aus der Scheibe mit aufgeschrumpftem Nylonmantel, Kunststoffmantel oder dergleichen durch spanende Bearbeitung in seine endgültige Form gebracht. Dabei erhält der Nylonmantel, der Kunststoffmantel oder dergleichen eine Verzahnung, vorzugsweise eine Schrägverzahnung. Die Scheibe erhält eine Bohrung zur Aufnahme eines Bolzens, einer Welle oder dergleichen. Weiterhin wird die Scheibe so ausgedreht, dass ein Lager, beispielsweise Kugellager, Nadellager, Zylinderrollenlager usw., eingebracht werden kann.
   Siehe hierzu Figur 1.
Verfahren 2:
   - Von einem Rundstahl werden Scheiben vorbestimmter Dicke abgesägt.
   - Die Scheiben werden spanend bearbeitet und erhalten einen Aufnahmebereich, beispielsweise zur Aufnahme eines Lagers, und achsparallele Riefen bzw. eine Geradverzahnung auf dem Außenumfang.
   - Das spanend hergestellte Metallteil wird in einem weiteren Arbeitsschritt im Kunststoff - Spritzgießverfahren ummantelt.
   - Anschließend wird das Rohteil, bestehend aus Metallteil mit einem umspritzten Kunststoffmantel, Nylonmantel oder dergleichen weiterbearbeitet die bei Verfahren 1.
   Siehe hierzu Figur 2.

Die Rändelungen auf dem Außendurchmesser können dabei als Rändel mit achsparallelen Riefen, als Kreuzrändel, als Links - Rechts - Rändel oder dergleichen ausgebildet sein.

Durch die Schrägverzahnung entstehen bei Vorwärts - und / oder Rückwärtslauf des Zahnrades axiale Kräfte in gegenläufiger Richtung. Aus diesem Grund muss zwischen dem Kunststoffmantel, dem Nylonmantel oder dergleichen und dem Metallteil in der Rotationsrichtung sowie in axialer Richtung eine, neben dem Schrumpfprozess, zusätzliche formschlüssige Verbindung bestehen. Diese wird bei den oben beschriebenen Verfahren durch die Rändelung oder die Geradverzahnung erreicht. Bei einer Geradverzahnung besteht aber die Gefahr, dass der Kunststoffmantel, der Nylonmantel oder dergleichen seitlich von dem Metallteil rutschen kann, wenn die Schrumpfkräfte nachlassen.

Nachteilig ist weiterhin bei beiden Verfahren die kostenintensive Herstellung durch eine spanende Bearbeitung des Metallteils.

Die europäische Patentanmeldung EP 0 639 415 A2 offenbart ein gattungsnahes Verfahren zur Herstellung eines rotationssymmetrischen Körpers, insbesondere eines Lamellenträgers für ein Automatikgetriebe. Der Kern der Erfindung besteht darin, dass aus einer Platine durch Kaltverformung mittels Vorziehen bzw. Tiefziehen und Abstrecken sowie Fließdrücken ein einstückiger, insbesondere zur Verwendung als Lamellenträger bestimmter Rohling mit
a) einem mittig angeordneten Kragen und
b) einer radial außerhalb von dem Kragen und konzentrisch zu dem Kragen angeordneten, außen sowie teilweise innen zylindrischen Wand sowie mit einem Kragen und die Wand verbindenden, ringförmigen Boden hergestellt wird;
c) dass ferner eine Innenverzahnung auf der Innenseite der zylindrischen Wand hergestellt wird und
d) dass ein radial auswärts gerichteter Flansch zugleich am freien Rand der zylindrischen Wand in ebenfalls einstückiger Weise erzeugt wird.

Der Erfindung liegt daher die Aufgabe zugrunde, ein gattungsgemäßes Metallteil kostengünstiger herzustellen und die formschlüssige Verbindung zu verbessern.

Diese Aufgabe wird erfindungsgemäß bei einem Verfahren nach dem Oberbegriff des Anspruchs 1 dadurch gelöst, dass in eine Platine in einem ersten Schritt eine kugelähnliche Vertiefung gedrückt, in einem zweiten Schritt in die kugelähnliche Vertiefung zentrisch ein Loch eingebracht wird, in einem dritten Schritt eine Aufnahme durchgezogen, die als Zylinder ausgebildet wird, in einem vierten Schritt ein Kragen nach unten gebogen wird und in einem fünften Schritt auf dem Außenrand des Kragens axiale Riefen erzeugt und die Riefen durch eine einseitige oder eine zweiseitige Materialverdrängung gebildet werden in der Weise, dass ein umlaufender Steg erzeugt wird, so dass das Kunststoffteil nicht von den Riefen abrutschen kann.

Weitere Ausgestaltungen des Herstellungsverfahrens ergeben sich aus den diesbezüglichen Unteransprüchen.

Die Erfindung betrifft außerdem ein nach dem Verfahren hergestelltes Metallteil.

Weitere Ausgestaltungen des Metallteils ergeben sich aus den diesbezüglichen Unteransprüchen.

Das Metallteil kann beispielsweise auch für Rollen einer Rollenbahn verwendet werden, wobei der Rollenkörper aus Kunststoff ist.

Als Material für das Metallteil werden vorzugsweise alle handelsüblichen Bleche verwendet, welche die Verformungs - und Festigkeitsansprüche zur Aufgabenstellung erfüllen, wie beispielsweise das tiefziehfähige Blech mit der Bezeichnung StW24-DD13. Der Einsatz anderer Materialien wird ausdrücklich berücksichtigt.

Ausführungsbeispiele der Erfindung werden anhand von sehr schematischen Zeichnungen näher beschrieben.

Es zeigen:
- Fig. 1a: in räumlicher Darstellung ein bekanntes Metallteil mit Blick auf einen Flansch;
- Fig. 1b: in räumlicher Darstellung das Metallteil gemäß Fig. 1a mit Blick auf eine Aufnahme; jeweils mit einem Kragen mit axialen Riefen;
- Fig. 2: in räumlicher Darstellung ein Metallteil gemäß Fig.1a mit einem Kragen mit einer Rechts - Links - Rändelung
- Fig. 3 bis Fig. 9: in Schnittdarstellung die einzelnen Verfahrensschritte gemäß der Erfindung zur Herstellung eines Metallteils;
- Fig. 10: im Teilschnitt eine bevorzugte Ausbildung des Metallteils gemäß der Erfindung;
- Fig. 10a: im Teilschnitt eine erste Variante des Metallteils nach Fig. 10;
- Fig. 10b: im Teilschnitt eine zweite Variante des Metallteils nach Fig. 10;
- Fig. 11: im Vollschnitt eine weitere Ausführung eines Metallteils und
- Fig. 12: in Vorderansicht das Metallteil von Figur 11.

Figur 1 zeigt in perspektivischer Darstellung ein Metallteil 1. Figur 1a zeigt das Metallteil 1 von unten und Figur 1b das Metallteil 1 von oben. Das Metallteil 1 besteht aus einem Außenumfang 2 mit einer Rändelung, die hier als Rändel mit achsparallelen Riefen ausgebildet ist, einem Flansch 3 und einer zylinderförmigen Aufnahme 4, auf deren Außendurchmesser 5 beispielsweise der Ring eines Lagers (nicht dargestellt) aufgepresst wird. Die Befestigung des Ringes des Lagers kann aber auch durch andere Mittel erfolgen.

In Figur 2 ist ein Metaltteil 1 nach Figur 1a dargestellt. Der Unterschied besteht in der auf dem Außenumfang 2 angebrachten Rändelung, die hier in Form einer Kreuzrändelung vorliegt.

Das Verfahren zur Herstellung eines Metallteils 1 wird in den Figuren 3 bis 9 näher beschrieben.

Ausgehend von einer ebenen Platine 6 wird gemäß Figur 3 eine kugelförmige Vertiefung 7 in die Platine 6 eingebracht. Eine in der kugelförmigen Vertiefung 7 zentrisch angeordnete Lochung 8 kann bereits in einem vorherigen Schritt eingebracht werden oder im Anschluss an den Vertiefungsvorgang.

Als Einziehradius ist bei der Vertiefung bei einem Außendurchmesser der Aufnahme 4 von beispielsweise 35 mm R 5 vorgesehen.

Anschließend wird, wie in Figur 4 dargestellt, die kugelförmige Vertiefung durch Ziehen oder Tiefziehen zu einem Kegelabschnitt 9 umgeformt. Der Kegelabschnitt 9 wird in einem oder mehreren Schritten, wiederum durch Ziehen oder Tiefziehen, zu einer zylinderförmigen Aufnahme 4 umgeformt, wie in Figur 5 dargestellt.

In weiteren Schritten wird gemäß Figur 6 und Figur 7 der Außenumfang 5 und die Höhe 10 der Aufnahme 4 verkleinert oder reduziert. Dabei kommt es zu einer Materialverdickung und / oder einer Materialverfestigung im Bereich der Aufnahme 4.

Wie in Figur 8 dargestellt, wird der Einziehradius 11 von beispielsweise R5 auf einen Radius R 0,5 kalibriert.

Beim nächsten Arbeitsschritt wird der Flansch 12 gemäß Figur 9 um 90° nach untern gebogen bzw. gebördelt, wobei der äußere Kragen 13 vorzugsweise zylinderförmig ausgestaltet wird.

Auf den äußeren Kragen 13 wird anschließend im nächsten Verfahrensschritt eine achsparallele Rändelung aufgebracht. Die Riefen der achsparallelen Rändelung werden durch Materialverdrängung erzeugt. Hierzu wird das Metallteil 1 mit der inneren Kontur 14 gemäß Figur 10 aufgenommen und durch einen Ring gedrückt, dessen Innenform dem Profil der Riefen entspricht. Dabei über die Außenkontur des Metallteils 1 verdrängtes Material wird beispielsweise durch einen weiteren Stauch - oder Kalibriervorgang im Randbereich verteilt und ggfls. verfestigt.

In einer speziellen Ausgestaltung kann die Materialverdrängung zur Erzeugung der Riefen einer achsparallelen Rändelung auch von beiden Randbereichen 20, 21 aus erfolgen. Dabei wird das verdrängte Material zur Mitte der Höhe des Außendurchmessers 5 hin verdrängt und es werden die Riefen 16 gebildet. Das verdrängte Material bildet etwa in der Mitte einen umlaufenden Steg 15.

Eine erste Variante einer weiteren Ausführung sieht vor, dass der umlaufende Steg 15, bezogen auf den Flansch 3, am oberen Randbereich 20 des Kragens 13 ausgebildet ist (Fig. 10a).

Eine zweite Variante einer weiteren Ausführung sieht vor, dass der umlaufende Steg 15, bezogen auf den Flansch 3, am unteren Randbereich 21 des Kragens 13 ausgebildet ist (Fig. 10b).

Ein Metallteil 1 mit einem derartigen Steg 15 hat den Vorteil, dass der umspritzte Kunststoffmantel, Nylonmantel oder dergleichen nicht von den Riefen 16 abrutschen kann, dass das Kunststoffmaterial, Nylonmaterial oder dergleichen den Steg 15 von beiden Seiten oder einer Seite umschließt.

Der Steg 15 kann dabei einen äußeren Durchmesser 22 aufweisen, der gleich groß oder größer ist als der äußere Durchmesser der Riefen 16.

Die Position und der Durchmesser sowie die Breite des Steges 15 wird beeinflusst von der oder den auf den Kunststoffmantel, der Nylonmantel oder dergleichen einwirkenden Kraft oder Kräften, die aus unterschiedlichen Richtungen angreifen können.

Für eine Abdichtung des Metallteils 1 in einem Kunststoffspritzgusswerkzeug besitzt das Metallteil 1 am unteren Rand des Kragens 13 eine Dichtlippe 17 und am Innendurchmesser der Aufnahme 4 eine weitere Dichtlippe 18 auf. Die Anordnung ist in Figur 10 dargestellt. Durch die Dichtlippen wird verhindert, dass Spritzgussmaterial in das Metallteil 1, speziell auf die innere Kontur 14 gelangt.

Wird anstelle des Spritzgussverfahrens eine induktive Erwärmung des Kragens 13 durchgeführt und anschließend beispielsweise ein Nylonmantel aufgezogen, so kann die entstehende Wärme durch in den Flansch 3 eingebrachte Lochungen 19 entweichen. Die Lochungen 19 sind beispielsweise gemäß Figur 11 und gemäß Figur 12 angeordnet.

Der Übergang zwischen dem Flansch 3 und der Aufnahme 4 kann so gestaltet werden, dass eine Kontur 14 entsteht, die einem Freistich ähnelt. Eine derartige Ausgestaltung hat den Vorteil, dass der auf die Aufnahme aufgepresste Ring eines Lagers in diesem Bereich nicht an der Innenkontur anliegt.

Weiterhin sind zusätzliche Kalibrierschritte denkbar, um die geforderten Form - und / oder Lagetoleranzen ( siehe Fig. 11 ) einzuhalten.

Bezugszeichenliste
- 1.: Metallteil
- 2.: Außenumfang
- 3.: Flansch
- 4.: Aufnahme
- 5.: Außendurchmesser
- 6.: Platine
- 7.: Vertiefung
- 8.: Loch
- 9.: Kegelabschnitt
- 10.: Höhe
- 11.: Einziehradius
- 12.: Flansch
- 13.: Kragen
- 14.: Kontur
- 15.: Steg
- 16.: Riefen
- 17.: Dichtlippe
- 18.: Dichtlippe
- 19.: Löcher
- 20.: oberer Randbereich
- 21.: unterer Randbereich
- 22.: äußerer Durchmesser

## Patentansprüche

1. Verfahren zur Herstellung eines Metallteiles (1), wobei das Metallteil (1) an seinem Außenumfang (2) mit einem Kunststoffteil, insbesondere mit einem Zahnrad aus Kunststoff, Nylon oder dergleichen versehen wird, wobei
in eine Platine in einem ersten Schritt eine kugelähnliche Vertiefung gedrückt,
in einem zweiten Schritt in die kugelähnliche Vertiefung zentrisch ein Loch (8) eingebracht wird,
in einem dritten Schritt eine Aufnahme (4) durchgezogen wird, die als Zylinder ausgebildet wird.
in einem vierten Schritt ein Kragen (13) nach unten gebogen wird, **dadurch gekennzeichnet, dass** in einem fünften Schritt auf dem Außenrand des Kragens (13) axiale Riefen (16) erzeugt und die Riefen (16) durch eine einseitige oder eine zweiseitige Materialverdrängung gebildet werden in der Weise,
dass ein umlaufender Steg (15) erzeugt wird, so dass das Kunststoffteil nicht von den Riefen (16) abrutschbar ist.

2. Verfahren nach Anspruch 1,
**dadurch gekennzeichnet,**
**dass** die Aufnahme (4) zuerst als Kegelabschnitt ausgebildet wird.

3. Verfahren nach einem der Ansprüche 1 oder 2,
**dadurch gekennzeichnet,**
**dass** die Aufnahme (4) mit einem Lager versehen wird bzw. in die Aufnahme (4) eine Verzahnung für eine Wellenverbindung eingebracht wird.

4. Verfahren nach Anspruch 1,
**dadurch gekennzeichnet,**
**dass** das Material der Aufnahme (4) gestaucht und / oder kalibriert wird.

5. Verfahren nach einem der Ansprüche 1 bis 4,
**dadurch gekennzeichnet,**
**dass** das Metallteil (1) zur Einhaltung der Form- und / oder Lagetoleranzen einem zusätzlichen Kalibriervorgang unterzogen wird.

6. Verfahren nach einem der Ansprüche 1 bis 5,
**dadurch gekennzeichnet,**
**dass** an den unteren Rand des Kragens (13) und / oder an den Innendurchmesser der Aufnahme (4) eine Dichtlippe (17, 18) geformt wird.

7. Verfahren nach einem der Ansprüche 1 bis 5,
**dadurch gekennzeichnet,**
**dass** das Herstellen des Metallteils (1) mit einem Folge-Verbundwerkzeug durchgeführt wird.

8. Metallteil (1), das an seinem Außenumfang (2) mit einem Kunststoffteil, insbesondere mit einem Zahnrad aus Kunststoff, Nylon oder dergleichen versehbar ist, herstellbar nach den Verfahrensansprüchen 1 bis 7, wobei
das Metallteil (1) einen Flansch (3), eine gezogene oder tiefgezogene zylindrische Aufnahme (4) für ein Lager aufweist, **dadurch gekennzeichnet, dass** das Metallteil
einen Kragen (13) mit auf dem Außenrand des Kragens angeordneten axialen Riefen (16) und einen infolge einseitiger oder zweiseitiger Materialverdrängung gebildeten umlaufenden Steg (15) aufweist zum Zweck der Unverrutschbarkeit des Kunststoffteils.

9. Metallteil (1) nach Anspruch 8,
**dadurch gekennzeichnet,**
**dass** der umlaufende Steg (15) in der Mitte des Kragens (13) ausgebildet ist.

10. Metallteil (1) nach Anspruch 8,
**dadurch gekennzeichnet,**
**dass** der umlaufende Steg (15) am oberen Randbereich (20) des Kragens (13) ausgebildet ist.

11. Metallteil (1) nach Anspruch 8,
**dadurch gekennzeichnet,**
**dass** der umlaufende Steg (15) am unteren Randbereich (21) des Kragens (13) ausgebildet ist.

12. Metallteil (1) nach Anspruch 8,
**dadurch gekennzeichnet,**
**dass** der äußere Durchmesser (22) des umlaufenden Steges (15) gleich oder größer ausgebildet ist als der äußere Durchmesser der Riefen (16).

13. Metallteil (1) nach einem der Ansprüche 8 bis 12,
**dadurch gekennzeichnet,**
**dass** der Übergang von Aufnahme (4) und Flansch (3) als Freistich ausgebildet ist.

14. Metallteil (1) nach Anspruch 13,
**dadurch gekennzeichnet,**
**dass** der Flansch (3) Löcher (19) aufweist.

## Claims

1. A method for manufacturing a metal part (1), wherein the metal part (1) is provided with a plastic part, particularly a gearwheel of plastic, nylon or the like, on its outer circumference (2), wherein
a spheroidal depression is pressed into a blank in a first step,
a hole (8) is centrally produced in the spheroidal depression in a second step,
a receptacle (4) in the form of a cylinder is plunged in a third step, and
a collar (13) is bent downward in a fourth step,
**characterized in**
**that** axial furrows (16) are produced on the outer edge of the collar (13) in a fifth step and the furrows (16) are produced by means of one-sided or two-sided crowding in such a way that a peripheral web (15) is formed and the plastic part is prevented from sliding off the furrows (16).

2. The method according to Claim 1,
**characterized in**
**that** the receptacle (4) is initially realized in the form of a conical segment.

3. The method according to one of Claims 1 or 2,
**characterized in**
**that** the receptacle (4) is provided with a bearing or a gearing for a shaft connection is installed into the receptacle (4).

4. The method according to Claim 1,
**characterized in**
**that** the material of the receptacle (4) is upset and/or coined.

5. The method according to one of Claims 1 to 4,
**characterized in**
**that** the metal part (1) is subjected to an additional coining process in order to observe the dimensional and/or positional tolerances.

6. The method according to one of Claims 1 to 5,
**characterized in**
**that** a sealing lip (17, 18) is formed on the lower edge of the collar (13) and/or on the inside diameter of the receptacle (4).

7. The method according to one of Claims 1 to 5,
**characterized in**
**that** the manufacture of the metal part (1) is carried out with a progressive die.

8. A metal part (1) that is provided with a plastic part, particularly a gearwheel of plastic, nylon or the like, on its outer circumference (2) and can be manufactured in accordance with Claims 1 to 7, wherein
the metal part (1) comprises a flange (3) and a drawn or deep-drawn cylindrical receptacle (4) for a bearing,
**characterized in**
**that** the metal part features a collar (13) with axial furrows (16) arranged on the outer edge of the collar and a peripheral web (15) formed due to one-sided or two-sided crowding in order to prevent the plastic apart from sliding.

9. The metal part (1) according to Claim 8,
**characterized in**
**that** the peripheral web (15) is realized in the center of the collar (13).

10. The metal part (1) according to Claim 8,
**characterized in**
**that** the peripheral web (15) is realized on the upper edge region (20) of the collar (13).

11. The metal part (1) according to Claim 8,
**characterized in**
**that** the peripheral web (15) is realized on the lower edge region (21) of the collar (13).

12. The metal part (1) according to Claim 8,
**characterized in**
**that** the outer diameter (22) of the peripheral web (15) is realized equal to or larger than the outer diameter of the furrows (16).

13. The metal part (1) according to one of Claims 8 to 12,
**characterized in**
**that** the transition between the receptacle (4) and the flange (3) is realized in the form of an undercut.

14. The metal part (1) according to Claim 13,
**characterized in**
**that** the flange (3) features holes (19).

## Revendications

1. Procédé de fabrication d'une pièce métallique (1), la pièce métallique (1) étant pourvue sur sa circonférence extérieure (2) d'une pièce en plastique, notamment d'une roue crantée en plastique, nylon ou similaire,
un renfoncement de forme sphérique étant pratiqué dans une platine à un premier stade,
un trou (8) étant percé dans le renfoncement de forme sphérique à un deuxième stade,
un support (4) se présentant sous forme d'un cylindre étant passé à travers à un troisième stade,
une collerette (13) étant recourbée vers le bas à un quatrième stade,
**caractérisé en ce que**,
à un quatrième stade, une collerette (13) est recourbée vers le bas,
à un cinquième stade, des stries axiales (16) sont créées sur le bord extérieur de la collerette (13) par refoulement unilatéral ou bilatéral du matériau de manière à générer une traverse périphérique (15) telle que la pièce en plastique ne peut pas glisser hors des stries (16).

2. Procédé selon la revendication 1,
**caractérisé en ce que**
le support (4) est d'abord réalisé sous forme de section conique.

3. Procédé selon une des revendications 1 ou 2,
**caractérisé en ce que**
le support (4) est pourvu d'un palier ou qu'une denture pour un raccordement d'arbre est intégrée dans le support (4).

4. Procédé selon la revendication 1,
**caractérisé en ce que**
le matériau du support (4) est refoulé et/ou calibré.

5. Procédé selon une des revendications 1 à 4,
**caractérisé en ce que**
la pièce métallique (1) subit une opération de calibrage supplémentaire pour respecter les tolérances de forme et/ou de positionnement.

6. Procédé selon une des revendications 1 à 5,
**caractérisé en ce**
**qu'**une lèvre d'étanchéité (17, 18) est formée au bord inférieur de la collerette (13) et/ou au niveau du diamètre intérieur du support (4).

7. Procédé selon une des revendications 1 à 5,
**caractérisé en ce que**
la fabrication de la pièce métallique (1) est réalisée avec un outil composite suiveur.

8. Pièce métallique (1) pouvant être pourvue sur sa circonférence extérieure (2) d'une pièce en plastique, notamment d'une roue crantée en plastique, nylon ou similaire, pouvant être fabriquée selon les revendications de procédé 1 à 7,
la pièce métallique (1) présentant une bride (3), un support cylindrique (4) étiré ou embouti pour un palier,
**caractérisée en ce que** la pièce métallique présente
une collerette (13) comportant des stries axiales (16) disposées sur le bord extérieur de la collerette et une traverse périphérique (15) formée suite à un refoulement unilatéral ou bilatéral du matériau afin d'empêcher la pièce en plastique de glisser.

9. Pièce métallique (1) selon la revendication 8,
**caractérisée en ce que**
la traverse périphérique (15) est réalisée au centre de la collerette (13).

10. Pièce métallique (1) selon la revendication 8,
**caractérisée en ce que**
la traverse périphérique (15) est réalisée au niveau du bord supérieur (20) de la collerette (13).

11. Pièce métallique (1) selon la revendication 8,
**caractérisée en ce que**
la traverse périphérique (15) est réalisée au niveau du bord inférieur (21) de la collerette (13).

12. Pièce métallique (1) selon la revendication 8,
**caractérisée en ce que**
le diamètre extérieur (22) de la traverse périphérique (15) est supérieur ou égal au diamètre extérieur des stries (16).

13. Pièce métallique (1) selon une des revendications 8 à 12,
**caractérisée en ce que**
la transition entre le support (4) et la bride (3) se présente sous forme d'une rainure de dégagement.

14. Pièce métallique (1) selon la revendication 13,
**caractérisée en ce que**
la bride (3) présente des trous (19).
